# EUROPÄISCHE PATENTSCHRIFT

(11) **EP 1 617 971 B1**
(45) Veröffentlichungstag und Bekanntmachung des Hinweises auf die Patenterteilung: **22.11.2006**
(21) Anmeldenummer: 04720843.4
(22) Anmeldetag: 16.03.2004
(51) Int. Cl.: B24B 41/047

(54) **SCHLEIFKOPF**
GRINDING HEAD
PORTE-MEULE

(30) Priorität: 11.04.2003 DE 10317004
(43) Veröffentlichungstag der Anmeldung: 25.01.2006
(73) Patentinhaber: EFCO Maschinenbau GmbH & Co. KG, 52353 Düren (DE)
(72) Erfinder: EFFENBERGER, Ranko, 52349 Düren (DE)
(74) Vertreter: König, Werner
(86) Internationale Anmeldenummer: PCT/DE2004/000526
(87) Internationale Veröffentlichungsnummer: WO 2004/091859

(56) Entgegenhaltungen:
- DE-A- 19 837 218
- DE-U- 8 702 555
- FR-A- 2 316 044
- US-A- 4 328 645

## Beschreibung

Die Erfindung betrifft einen Schleifkopf mit einem scheibenförmigen Grundkörper, der mehrere drehbar angetriebene Schleifscheiben trägt, einem in einem Gehäuse gelagerten Zugmittelantrieb für eine Antriebswelle mit einem sphärischen Antriebskopf, auf dem ein zweigeteiltes Anschlussstück sitzt, das um einen Mitnehmerzapfen des Antriebskopfes schwenkbar gelagert ist, einer drehfesten Getriebeverbindung zwischen Antriebskopf und Zugmitteln zum Antrieb der drehbar gelagerten Schleifscheiben und einem hoch-untersetzenden Getriebe zwischen Antriebskopf und dem scheibenförmigen Grundkörper.

Es ist bereits ein gattungsgemäßer Schleifkopf bekannt (DE 198 37 218 A1), der als eine geschlossene Baueinheit ausgebildet ist und neben einem ersten sphärischen Lager, das zwischen einem Träger und einem in einem Gestellt gelagerten Antriebsglied für den Träger noch ein Universalgelenk hat, welches den selben Mittelpunkt wie das erste sphärische Lager aufweist und die Schleifscheiben mit einer sich koaxial zu dem Antriebsglied erstreckenden Antriebswelle sphärisch, frei schwenkbar verbindet.

Dieser bekannte Schleifkopf fordert insbesondere aufgrund der zwei sphärischen Lager einen erheblichen Bauaufwand und ist aufgrund seiner geschlossenen Ausbildung nicht in gewünschtem Maße variabel, insbesondere nicht für eine Kombination mit anderen Schleifgeräten geeignet.

Demgegenüber liegt der vorliegenden Erfindung die Aufgabe zugrunde, einen einfach aufgebauten Schleifkopf zu schaffen, bei dem die Drehzahl der einzelnen Schleifscheiben die des tragenden scheibeförmigen Grundkörpers wesentlich übersteigt und der mit Schleifgeräten anderer Ausführungen, auch mit Schleifgeräten vorbekannter Ausführungen, kombinierbar ist.

Diese Aufgabe wird bei einem Schleifkopf der eingangs erwähnten Art erfindungsgemäß dadurch gelöst, dass der Schleifkopf aus drei voneinander lösbaren Baugruppen gebildet ist, nämlich einem in einem Gehäuse sitzenden Antriebsteil, einem Getriebeteil und einem scheibenförmigen Grundkörper, dass der Getriebeteil einen Zentralkörper zur drehbaren, koaxialen Aufnahme des Anschlussteils hat, dass radial außerhalb des Zentralkörpers das hoch-untersetzende Getriebe gelagert ist, das einerseits am Gehäuse festgelegt ist und dessen hoch-untersetzender Teil zur Übertragung der Drehung an den radial innen liegenden Scheibenkörper des Grundkörpers angeschlossen ist, dass der Scheibenkörper drehbar auf einer Nabe sitzt, die in eine Aufnahme des Getriebeteil formschlüssig eingreift und dass auf der Nabe drehfest eine zentrale Mitnehmerscheibe zum Antrieb der Schleifscheiben angeordnet ist.

Die Aufteilung des erfindungsgemäßen Schleifkopfes in drei Baugruppen macht es möglich, dass das Antriebsteil mit einem Getriebeteil und daran anschließend mit einem scheibenförmigen Grundkörper zu einer Einheit zusammengestellt werden kann. Es ist dabei möglich, mit Grundkörpern unterschiedlicher Ausführungen zu arbeiten, insbesondere den Durchmesser und/oder die Bauhöhe den Einsatzgegebenheiten anzupassen, indem verschiedene Grundkörper zum Einsatz gebracht werden.

Weiter können an die Antriebseinheit Scheibenkörper angeschlossen werden, auf welchen die einzelnen Schleifscheiben nicht durch maschinellen Antrieb, sondern durch Reibung an der zu schleifenden Fläche in Drehung versetzt werden. Auf diese Weise kommt man dann zu besonders geringen Abmessungen, wie sie an manchen Arbeitsplätzen anzutreffen sind (Schieberdichtflächenabstand).

Erfindungsgemäß können die Schleifköpfe mit Ketten oder Zahnriemen als Zugmittel arbeiten. Die Auswahl wird der Benutzer nach den jeweiligen Gegebenheiten treffen.

Erfindungsgemäß kann weiter vorgesehen sein, dass das hoch-untersetzende Getriebe ein Harmonic-Drive-Getriebe ist. Diese Getriebeart ist für ähnliche Geräte insbesondere wegen ihrer relativ geringen Baugröße und ihrem dabei hohen Übersetzuungsverhätnis bekannt geworden.

Der erfindungsgemäße Schleifkopf kann ferner so ausgebildet sein, dass die Schleifscheiben jeweils zur Einstellung ihres Abstandes vom Mittelpunkt des Grundkörpers auf schwenkbar gelagerten Hebeln sitzen. Diese Anordnung der Schleifscheiben ist an sich bekannt. Sie ermöglicht eine Anpassung der Schleifscheibenpositionen an die jeweiligen baulichen Gegebenheiten und gestattet bei hohen Drehzahlen gute Abtragsergebnisse am zu schleifenden Gut, insbesondere wenn die Schleifscheiben rotierend angetrieben sind.

Weiter kann erfindungsgemäß vorgesehen sein, dass ein Zugelement zum Antrieb der Schleifscheiben die zentrale Mitnehmerscheibe sowie weitere Mitnehmerscheiben umläuft, die in Antriebsverbindung mit den einzelnen Schleifscheiben stehen.

Schließlich ist erfindungsgemäß vorgesehen, dass an dem Getriebeteil auf dessen dem Antriebsteil zugewandten Seite ein Anschlag vorgesehen ist, der bei Drehung des Getriebeteil um seine Achse an dem Antriebsteil sperrend anschlägt. Auf diese Weise wird sehr einfach die erforderliche Arretierung der einen Seite des stark-untersetzenden Getriebes sichergestellt. Wechselt die Drehrichtung des Antriebs, so nimmt der Anschlag dann eine Sperrposition ein, wobei der Anschlag auf der anderen Seite des Antriebsteils anschlägt. Eine solche Einstellung kann dadurch noch vereinfacht werden, dass zwei derartige Anschläge vorgesehen sind, die in Drehrichtung vor oder hinter dem Antriebsteil platziert sind.

Im folgenden Teil der Beschreibung werden einige Ausführungsformen des erfindungsgemäßen Schleifkopfes anhand von Zeichnungen beschrieben. Es zeigt:
- Fig. 1: einen Axialschnitt durch eine Ausführungsform des erfindungsgemäßen Schleifkopfes;
- Fig. 2: eine Explosionsdarstellung des Schleifkopfes nach Fig. 1;
- Fig. 3: einen Axialschnitt durch eine alternative Ausführungsform des scheibenförmigen Grundkörpers;
- Fig. 4: eine Draufsicht auf eine Ausführungsform eines scheibenförmigen Grundkörpers mit auf Schwenkarmen sitzenden Schleifkörpern;
- Fig. 5: eine Ansicht auf die Rückseite der in Fig. 4 dargestellten Anordnung;
- Fig. 6: einen Axialschnitt durch eine erfindungsgemäße Ausführungsform der Antriebseinheit mit nicht angetriebenen Schleifscheiben und
- Fig. 7: eine Explosionsdarstellung der Anordnung nach Fig. 6.

Der Schleifkopf gemäß den Fig. 1 und 2 zeigt einen Antriebsteil 1, einen Getriebeteil 2 2 und einen scheibenförmigen Grundkörper 3.

Der Getriebeteil 2 hat ein Gehäuse 4, auf dem ein nicht dargestellter Antriebsmotor sitzt, der über ein Zugmittel, also eine Kette oder einen Zahnriemen, an einem Rad 5 angreift, das auf einer Antriebswelle 6 festgelegt ist und diese antreibt. Die Welle 6 hat einen sphärischen Antriebskopf 7 mit einem Antriebszapfen 8. Der Antriebskopf 7 ist von einem zweigeteilten Anschlussstück 9 eingefasst, das bezüglich des Antriebskopfes 7 um den Antriebszapfen 8 beweglich gelagert ist. Von dem Anschlussstück 9 steht ein Führungsabschnitt 10 vor.

Der Getriebeteil 2 hat einen Zentralkörper 15 mit einer Aufnahme 16, in welche das Anschlussstück 9 eingesteckt und mittels Schrauben 17 gesichert ist.

Der Zentralkörper 15 ist von einem Lagerabschnitt 18 umgeben, der vorzugsweise aus einem Harmonic-Drive-Getriebe gebildet ist. In diesem Lagerabschnitt 18 ist ein in Richtung auf den Antriebsteil 1 vorstehender Anschlag 19 vorgesehen, der im montierten Zustand das Gehäuse 4 hintergreift und somit in der jeweiligen Drehrichtung der Welle 6 eine Drehung des zugehörigen Teils 20 des Lagerabschnitts 18 sperrt. Der gegenüberliegende Teil 21 des Lagerabschnitts 18 wird dabei dann mit stark reduzierter Drehzahl in Drehung versetzt.

Der scheibenförmige Grundkörper 3 hat eine Aufnahme 25, welche die zugewandte Seite des Getriebeteil 2 bis zum Anschlag 26 am Getriebeteil 2 aufnimmt. In dieser Position kommt es zu einer formschlüssigen Verbindung zwischen einer Aufnahmeöffnung 27 im Getriebeteil 2 und einem Formzapfen 28, der auf einer Nabe 29 sitzt, auf der ein Scheibenkörper 30 drehbar festgelegt ist. Schrauben 31 stellen eine feste Verbindung zwischen dem Scheibenkörper 30 und dem Teil 21 des Lagerabschnitts 18 des Getriebeteil 2 her. Demzufolge wird die stark-reduzierte Drehzahl im Teil 21 des Lagerabschnitts 18 auf den Scheibenkörper 30 übertragen.

Auf der Nabe 29 sitzt eine Mitnehmerscheibe 32, die über ein Zugmittel mit einer Mitnehmerscheibe 33 gekoppelt ist, wobei die Achse 34 dieser Mitnehmerscheibe den Drehpunkt eines Arms 35 bildet, an dessen radial außen liegendem Ende eine Schleifscheibe 36 auf einer Welle 37 montiert ist. Eine weitere Mitnehmerscheibe sitzt auf der Achse 34 und ist mit der Mitnehmerscheibe 39 gekoppelt.

Zur Sicherung einer exakten Ausrichtung der Baugruppen zueinander sind Passungen insbesondere am Übergang vom Anschlussstück 9 zum Getriebeteil 2, vom Getriebeteil 2 zur Nabe 29 und vom Getriebeteil 2 zum Scheibenkörper 30 vorgesehen.

Fig. 3 zeigt eine Ausführungsform des erfindungsgemäßen scheibenförmigen Grundkörpers 3, welcher von der zuvor beschriebenen dadurch abweicht, dass hier die Schleifscheiben 40, von denen nur eine dargestellt ist, auf dem Grundkörper in fester Position drehbar angeordnet sind. Die am Anschlussstück 9 des Antriebsteils 1 vorliegende Drehzahl wird über die Aufnahme 16 auf die Nabe 29 und die damit fest verbundene Mitnehmerscheibe 32 übertragen. Ein Zugelement führt dann zu einer entsprechenden Drehung der Achse 34 der Schleifscheibe 40. Die Drehung des Scheibenkörpers selbst erfolgt über die vorbeschriebene Verbindung zwischen Getriebeteil 2 und Aufnahme 25.

In den Fig. 4 und 5 ist ein scheibenförmiger Grundkörper in Vorder- und Rückansicht dargestellt, der mit schwenkbaren Armen 35 versehen ist, die auf den Wellen 37 schwenkbar sind, um ihre radiale Position zur Schleifscheibe 40 den jeweils erforderlichen Abmessungen anzupassen.

Aus Fig. 4 wird deutlich, dass bei diesem Ausführungsbeispiel über ein Zugmittel 46 ausgehend von der Mitnehmerscheibe 32 die Mitnehmerscheiben aller Wellen 37 bedient, also angetrieben werden. Zur Führung des Zugmittels sind zusätzlich Rollen 47 vorgesehen.

Die Fig. 6 und 7 verdeutlichen, dass bei unverändertem Antriebsteil 1 auch mit Schleifscheiben 48 gearbeitet werden kann, die bei Drehung des scheibenförmigen Grundkörpers allein durch ihre Reibung an der zu bearbeitenden Fläche in Drehung versetzt werden. Ein solcher scheibenförmiger Körper kann nun ohne weiteres auf ein Anschlussstück 9 aufgesetzt werden, welches dann in eine Aufnahme 49 eingreift. Die Anwendung derartiger Grundkörper kann aufgrund besonderer Raumgegebenheiten durchaus zweckmäßig sein. zum Beispiel aufgrund der Raumgegebenheiten.

Insgesamt ergibt sich demnach, dass der erfindungsgemäße Schleifkopf vielfältig an in der Praxis auftretende Gegebenheiten angepasst werden kann, da die Antriebseinheit mit verschiedenen Grundeinheiten, und Getriebeeinheiten mit verschiedenen Ausführungen kombiniert werden können.

### Bezugszeichenliste

- 1: Antriebsteil
- 2: Getriebeteil
- 3: scheibenförmiger Grundkörper
- 4: Gehäuse
- 5: Rad
- 6: Antriebswelle
- 7: Antriebskopf
- 8: Antriebszapfen
- 9: zweiteiliges Anschlussstück
- 10: Führungsabschnitt
- 11:
- 12:
- 13:
- 14:
- 15: Zentralkörper
- 16: Aufnahme
- 17: Schrauben
- 18: Lagerabschnitt
- 19: Anschlag
- 20: Teil
- 21: Teil
- 22:
- 23:
- 24:
- 25: Aufnahme
- 26: Anschlag
- 27: Aufnahmeöffnung
- 28: Formzapfen
- 29: Nabe
- 30: Scheibenkörper
- 31: Schrauben
- 32: Mitnehmerscheibe
- 33: Mitnehmerscheibe
- 34: Achse
- 35: Arm
- 36: Schleifscheibe
- 37: Welle
- 38: Mitnehmerscheibe
- 39: Mitnehmerscheibe
- 40: Schleifscheiben
- 41:
- 42:
- 43:
- 44:
- 45:
- 46: Zugmittel
- 47: Rollen
- 48: Schleifscheiben
- 49: Aufnahme

## Patentansprüche

1. Schleifkopf mit einem scheibenförmigen Grundkörper (3), der mehrere drehbar angetriebene Schleifscheiben (36) trägt,
einem in einem Gehäuse (4) gelagerten Zugmittelantrieb für eine Antriebswelle (6) mit einem sphärischen Antriebskopf (7), auf dem ein zweigeteiltes Anschlussstück (9) sitzt, das um einen Mitnehmerzapfen des Antriebskopfes schwenkbar gelagert ist.
einer drehfesten Getriebeverbindung zwischen Antriebskopf (7) und Zugmitteln zum Antrieb der drehbar gelagerten Schleifscheiben und
einem hoch-untersetzenden Getriebe zwischen Antriebskopf und dem scheibenförmigen Grundkörper (3),
**dadurch gekennzeichnet,**
**dass** der Schleifkopf aus drei voneinander lösbaren Baugruppen gebildet ist, nämlich einem in einem Gehäuse (4) sitzenden Antriebsteil (1), einem Getriebeteil (2) und einem scheibenförmigen Grundkörper (3),
**dass** der Getriebeteil (2) einen Zentralkörper (15) zur drehbaren, koaxialen Aufnahme des Anschlussstücks (9) hat,
**dass** radial außerhalb des Zentralkörpers (15) der hoch-untersetzende Lagerabschnitt (18) gelagert ist, das einerseits am Gehäuse (4) festgelegt ist und dessen hoch-untersetzender Teil (20) zur Übertragung der Drehung an den radial innen liegenden Scheibenkörper (30) des scheibenförmigen Grundkörpers (24) angeschlossen ist,
**dass** der Scheibenkörper (30) drehbar auf einer Nabe (28) sitzt, die in eine Aufnahme (25) des Getriebeteil (2) formschlüssig eingreift und
**dass** auf der Nabe (28) drehfest eine zentrale Mitnehmerscheibe (32) zum Antrieb der Schleifscheiben angeordnet ist.

2. Schleifkopf nach Anspruch 1, **dadurch gekennzeichnet, dass** die verwendeten Zugmittel Ketten oder Zahnriemen sind.

3. Schleifkopf nach einem der vorhergehenden Ansprüche, **dadurch gekennzeichnet, dass** das hoch-untersetzende Getriebe ein Harmonic-Drive-Getriebe ist.

4. Schleifkopf nach einem der vorhergehenden Ansprüche, **dadurch gekennzeichnet, dass** die Schleifscheiben (36) jeweils zur Einstellung ihres Abstandes vom Mittelpunkt des Grundkörpers auf schwenkbar gelagerten Hebeln sitzen.

5. Schleifkopf nach einem der Ansprüche 1 bis 3, **dadurch gekennzeichnet, dass** die Schleifscheiben (40) auf dem Scheibenkörper drehbar angetrieben gelagert sind.

6. Schleifkopf nach einem der vorhergehenden Ansprüche, **dadurch gekennzeichnet, dass** ein Zugelement zum Antrieb der Schleifscheiben (36) die zentrale Mitnehmerscheibe (32) sowie die Mitnehmerscheiben (32) umläuft, die in Antriebsverbindung mit den einzelnen Schleifscheiben (36) stehen.

7. Schleifkopf nach einem der vorhergehenden Ansprüche, **dadurch gekennzeichnet, dass** an dem Getriebeteil (2) auf dessen dem Antriebsteil (1) zugewandten Seite ein Anschlag (19) vorgesehen ist, der bei Drehung des Getriebeteil (2) um seine Achse an dem Antriebsteil sperrend anschlägt.

## Claims

1. Grinding head with a disk-shaped basic body (3) which carries a plurality of rotatably driven grinding disks (36), with a flexible drive, mounted in a housing (4), for a drive shaft (6) having a spherical driving head (7) on which is seated a two-part connection piece (9) which is mounted so that it can pivot about a driver pin of the driving head, with a rotationally fixed transmission connection between the driving head (7) and flexible drive means for driving the rotatably mounted grinding disks, and with a high-reduction transmission between the driving head and the disk-shaped basic body (3), **characterized in that** the grinding head is formed from three assemblies which can be detached from one another, specifically a drive part (1) seated in a housing (4), a transmission part (2) and a disk-shaped basic body (3), **in that** the transmission part (2) has a central body (15) for coaxially receiving the connection piece (9) so that it can rotate, **in that** the high-reduction bearing section (18) is mounted radially outside the central body (15) and is secured to the housing (4) on the one side and has its high-reduction part (20) for transmitting the rotational movement connected to the radially inner disk body (30) of the disk-shaped basic body (24), **in that** the disk body (30) is seated rotatably on a hub (28) which engages in a socket (25) of the transmission part (2) in a positively locking manner, and **in that** a central driver disk (32) for driving the grinding disks is arranged on the hub (28) in a rotationally fixed manner.

2. Grinding head according to claim 1, **characterized in that** the flexible drive means used are chains or toothed belts.

3. Grinding head according to either of the preceding claims, **characterized in that** the high-reduction transmission is a harmonic drive transmission.

4. Grinding head according to one of the preceding claims, **characterized in that** the grinding disks (36) are each seated on pivotably mounted levers for the purpose of adjusting their distance from the center point of the basic body.

5. Grinding head according to one of claims 1 to 3, **characterized in that** the grinding disks (40) are mounted in a rotatably driven manner on the disk body.

6. Grinding head according to one of the preceding claims, **characterized in that** a flexible drive element for driving the grinding disks (36) runs around the central driver disk (32) and the driver disks (32) which are in drive connection with the individual grinding disks (36).

7. Grinding head according to one of the preceding claims, **characterized in that** a stop (19) is provided on that side of the transmission part (2) which faces the drive part (1) and butts against the drive part in a blocking manner during the rotational movement of the transmission part (2) about its axis.

## Revendications

1. Porte-meule comportant un corps de base en forme de disque (3) supportant plusieurs meules entraînées en rotation (36),
une propulsion de moyen de traction s'appuyant dans un boîtier (4) pour un arbre moteur (6) comportant une tête motrice sphérique (7), sur laquelle est assise une pièce de raccordement divisée en deux (9), s'appuyant de manière pivotable autour d'un tourillon entraîneur de la tête motrice,
une connexion par engrenage fixe en rotation entre la tête motrice (7) et les moyens de traction servant à entraîner les meules s'appuyant en rotation et
un engrenage à haute démultiplication entre la tête motrice et le corps de base en forme de disque (3),
**caractérisé en ce que**
le porte-meule est constitué de trois agrégats dissociables les uns des autres, à savoir une pièce motrice (1) assise dans un boîtier (4), une pièce d'engrenage (2) et un corps de base en forme de disque (3),
la pièce d'engrenage (2) comporte un corps central (15) destiné à recevoir coaxialement en rotation la pièce de raccordement (9),
radialement à l'extérieur du corps central (15), s'appuie la section de palier à haute demultiplication (18), qui est fixée d'une part au boîtier (4) et dont la pièce à haute démultiplication (20), pour transmettre la rotation, est raccordée au corps en disque (30) placé radialement à l'intérieur du corps de base en forme de disque (24),
le corps en disque (30) est assis en rotation sur un moyeu (28) qui s'engrène en correspondance géométrique dans un support (25) de la pièce d'engrenage (2) et,
sur le moyeu (28), un disque entraîneur central (32) servant à entraîner les meules est disposé de manière fixe en rotation.

2. Porte-meule selon la revendication 1, **caractérisé en ce que** les moyens de traction employés sont des chaînes ou des courroies dentées.

3. Porte-meule selon l'une quelconque des revendications précédentes, **caractérisé en ce que** l'engrenage à haute démultiplication est un engrenage à démultiplication harmonique.

4. Porte-meule selon l'une quelconque des revendications précédentes, **caractérisé en ce que** les meules (36), respectivement pour régler leur distance par rapport au point central du corps de base, sont assises sur des leviers s'appuyant de manière pivotable.

5. Porte-meule selon l'une quelconque des revendications 1 à 3, **caractérisé en ce que** les meules (40) s'appuient avec entraînement en rotation sur le corps en disque.

6. Porte-meule selon l'une quelconque des revendications précédentes, **caractérisé en ce qu'**un élément de traction servant à entraîner les meules (36) entoure le disque entraîneur central (32) ainsi que les disques entraîneurs (32) qui sont en liaison d'entraînement avec les différentes meules (36).

7. Porte-meule selon l'une quelconque des revendications précédentes, **caractérisé en ce qu'**il est prévu sur la pièce d'engrenage (2), de son côté tourné vers la pièce motrice (1), une butée (19) qui, lors de la rotation de la pièce d'engrenage (2), bute autour de son axe contre la pièce motrice en la bloquant.
